# EUROPÄISCHE PATENTSCHRIFT

(11) **EP 0 570 669 B1**
(45) Veröffentlichungstag und Bekanntmachung des Hinweises auf die Patenterteilung: **18.06.1997**
(21) Anmeldenummer: 93102989.6
(22) Anmeldetag: 25.02.1993
(51) Int. Cl.: F24C 15/14, H05B 3/74, F24C 15/10

(54) **Kochmulde**
Cooker hob
Table de cuisson

(30) Priorität: 20.05.1992 DE 4216677
(43) Veröffentlichungstag der Anmeldung: 24.11.1993
(73) Patentinhaber: BOSCH-SIEMENS HAUSGERÄTE GmbH, 81669 München (DE)
(72) Erfinder: Brandl, Georg, Dipl.-Ing., W-8221 Palling (DE); Henry, Karlheinz, Dipl.-Ing., W-8223 Trostberg (DE)

(56) Entgegenhaltungen:
- DE-U- 8 814 158
- DE-U- 9 106 359
- US-A- 3 355 574
- US-A- 3 612 826

## Beschreibung

Die Erfindung bezieht sich auf eine Kochmulde gemäß dem Oberbegriff des Patentanspruches 1.

Bei Haushalts-Kochmulden ist es bekannt (DE-GM 88 14 158), bei einem eine Kochstellen aufweisende Glaskeramikplatte tragenden und die Glaskeramikplatte umgebenden, geschlossenen Rahmen auf der Rückseite eine pultartige Erhöhung vorzusehen mit einer gegenüber der Kochfläche aufsteigenden Kontrollfläche, die Bestandteil des Rahmens ist und die Anzeige- und Bedienelemente für die Kochstellen trägt. Es ist ferner eine Rahmenleiste zur Verbindung eines Glaskeramik-Kochfeldes mit einem Bedienteil bekannt (DE-GM 91 06 359), wobei die Rahmenleiste aus einem die Stirnflächen des Kochfeldes und des Bedienteiles umfassenden Profilteil besteht. Dieses die Fläche des Kochfeldes und des Bedienteiles überragende Profilteil bildet eine funktionelle und optisch wahrnehmbare Begrenzung einerseits für das Kochfeld und andererseits für den Bedienteil im Sinne eines Rahmens der vorgenannten Art.

Der Erfindung liegt die Aufgabe zugrunde, die Kochmulde der eingangs genannten Art hinsichtlich des Gebrauchs und der Herstellung und nicht zuletzt auch in bezug auf das Erscheinungsbild zu verbessern.

Diese Aufgabe wird gemäß der Erfindung gelöst durch die im Patentanspruch 1 aufgeführten Maßnahmen. Vorteilhafte Ausgestaltungen der Erfindung ergeben sich aus den nachfolgenden Patentansprüchen.

Bei der erfindungsgemäßen Bauweise wird eine funktionale und optisch wahrnehmbare Begrenzung von Kochfläche und Kontrollfläche vermieden. Damit entfallen zwischen Kochfläche und Kontrollfläche erhabene, leistenartige Begrenzungselemente, die an den Stoßbereichen Kanten oder Schlitze bilden und erfahrungsgemäß schlecht zu reinigen sind. Es entfallen aber auch zwischen den vorgenannten Flächen Verbindungselemente z.B. in Form von T-förmigen Verbindungsleisten, die gegenüber den vorgenannten Flächen abgedichtet werden müssen um das Eindringen von Flüssigkeiten zu vermeiden und damit beträchtlichen Fertigungsaufwand erfordern. Nicht zuletzt ergibt sich durch die erfindungsgemäße Ausgestaltung neben der Verbesserung der Gebrauchstauglichkeit, insb. der erleichterten Reinigung der gesamten Muldenfläche und neben den fertigungstechnischen Vorteilen eine Verbesserung des Erscheinungsbildes der Kochmulde, insb. infolge der optischen Verbreiterung der Kochfläche.

Im Falle der Einstückigkeit der Koch- und Kontrollflächen, ebenso wie bei Verbindung der beiden Flächen nach Art eines Filmscharniers, ergeben sich fertigungstechnische Vorteile beim Einbringen der Flächen-Einheit in den Muldenrahmen und beim Abdichten oder Verkleben von Flächen- und Muldenrahmen.

Die Erfindung ist anhand von in der Zeichnung dargestellten Ausführungsbeispielen nachstehend erläutert.

Es zeigt:
- Fig. 1: eine Draufsicht auf die Kochmulde,
- Fig. 2 und 3: Teil-Schnittansichten der Kochmulde mit zwei unterschiedlichen Ausgestaltungen der Einheit Kochfläche und Kontrollfläche.

Die in den Figuren gezeigte Kochmulde ist gebildet aus einem die gesamte Kochmulde umziehenden Muldenrahmen 1 mit rechtwinkelig aneinanderstoßenden Rahmenschenkeln 1a, 1b, 1c und 1d sowie mit im wesentlichen senkrecht nach unten abstehenden Begrenzungsschenkeln z.B. 1f und 1g und weiterhin mit einem nicht weiter erläuterten Unterbau 1h zur Aufnahme und Halterung von Bedien- und Anzeigeorganen 2 sowie von nicht-dargestellten Heizkörpern. Innerhalb der Rahmenschenkel 1a bis 1d angeordnet ist eine durch Glaskeramikmaterial gebildete Kochfläche 3 sowie seitlich daneben eine Kontrollfläche 4, unterhalb welcher sich die vorgenannten Bedien- und Anzeigeorgane 2 befinden. Unterhalb der Kochfläche 3 befinden sich die ebenfalls vorgenannten Heizkörper, und zwar im Bereich der beim Ausführungsbeispiel insgesamt vier Kochstellen-Markierungen z.B. 5. Die Bedien- und Anzeigeorgane bestehen im wesentlichen aus seitlich über den Begrenzungsschenkel 1f leicht hinausragenden Rändelscheiben 6 zur Einstellung der Heizleistung für die Kochstellen 5, die in Verbindung stehen können mit Kodierschaltern 7 und entsprechenden, mit den Heizkörpern verbundenen, elektrischen Schaltorganen. Jeder Rändelscheibe 6 ist ebenfalls ein Anzeigeorgan 8 z.B. in Form einer Sieben-Segmentanzeige zugeordnet.

Bei beiden Ausführungsbeispielen gemäß Figur 2 und 3 besteht sowohl die Kochfläche 3 als auch die Kontrollfläche 4 aus Glaskeramikmaterial. Gemäß Fig. 2 ist die Kochfläche 3 gebildet aus einer im wesentlichen quadratischen Glaskeramikplatte 9, während die Kontrollfläche 4 gebildet wird durch eine langgestreckte, schmale Glaskeramikplatte 10 mit derselben Oberflächenstruktur und Beschaffenheit. An den Stoßstellen sind die beiden Platten 9 und 10 unmittelbar eng benachbart und miteinander flexibel verbunden durch ein dauerelastisches Klebematerial 11 z.B. Silikonkleber, derart, daß die beiden Platten 9 und 10 praktisch fugenfrei aneinanderstoßen. Die beiden Glaskeramikplatten 9 und 10 bilden somit eine konstruktive Einheit, die als ebener Verbund hergestellt und auf Lager gehalten wird und bein Zusammenfügen mit dem Muldenrahmen 1 nach Art eines Filmscharniers in die geschwenkte Stellung gemäß Fig. 2 gebracht wird. Zur Halterung dieser Verbundeinheit sind am muldenrahmen entsprechende Stützauflager 12 vorgesehen, auf welche die Verbundeinheit aufgelegt und an der Peripherie mit einem entsprechenden Dichtmaterial gegenüber dem Muldenrahmen 1 abgedichtet wird. Die, die Kontrollfläche 4 bildende Glaskeramikplatte 10 besitzt in Höhe der Anzeigeorgane 8 entsprechende transparente Bereiche 13, durch die hindurch die Sieben-Segmentanzeige sichtbar ist.

Beim Ausführungsbeispiel gemaß Fig. 3 ist die Kochfläche 3 und die Kontrollfläche 4 gebildet aus einer einstückigen Glaskeramikplatte 9, die an der Stelle 15 winkelig gebogen ist. Dieser Biegebereich 15 befindet sich relativ weit entfernt von den Kochstellen, sodaß eine beim Biegevorgang evtl. auftretende Veränderung in der Materialstruktur sich in thermischer Hinsicht nicht schädlich auswirken kann. Beim Ausführungsbeispiel ruht die Glaskeramikplatte 9 im Bereich der Biegestelle 15 auf einer, auf dem Stützauflager 12 angeordneten Dichtungsmasse 16. Bei den beiden Ausführungsbeispielen ist die Kontrollfläche 4 in bevorzugter Weise seitlich neben der Kochfläche 3 angeordnet. Im Rahmen der vorliegenden Erfindung besteht aber auch die Möglichkeit, diese Kontrollfläche an einer anderen Begrenzungskante der Kochfläche vorzusehen.

## Patentansprüche

1. Kochmulde mit einer vorzugsweise mehrere Kochstellen aufweisende, waagerechten Kochfläche und mit einer hierzu winkelig angeordneten, entlang wenigstens einer der Kochflächen-Begrenzungsseiten angeordneten, schmalen und Bedien- und/oder Anzeigeorgane für die Kochstellen aufweisenden Kontrollfläche, sowie mit einem die genannten Flächen sowie Heizelemente, Bedien- und Anzeigeorgane und dergleichen tragenden Muldenrahmen, **dadurch gekennzeichnet,** daß die Kontrollfläche (4) hochsteigend und der Kochfläche (3) zugewandt angeordnet ist und die Stoßstellen der beiden Flächen (3, 4) unmittelbar eng verbunden sind und die Kontrollfläche (4) sich somit unmittelbar fugenfrei fluchtend an die Kochfläche anschließt, daß Kochfläche (3, 4) und Kontrollfläche (4) dieselbe Oberflächenstruktur besitzen und daß Kochfläche (3) und Kontrollfläche (4) aus Glaskeramikmaterial bestehen.

2. Kochmulde nach Anspruch 1, dadurch gekennzeichnet, daß Kochfläche (3) und Kontrollfläche (4) einstückig aus einer im Grenzbereich von Kochfläche und Kontrollfläche gebogenen Glaskeramikplatte (14) bestehen.

3. Kochmulde nach Anspruch 1, dadurch gekennzeichnet, daß Kochfläche (3) und Kontrollfläche (4) aus separaten Glaskeramikplatten (9, 10) bestehen, deren aneinander angrenzende Kanten mit einem vorzugsweise dauerelastischen Klebematerial (11) miteinander verbunden sind.

4. Kochmulde nach Anspruch 3, dadurch gekennzeichnet, daß die beiden Glaskeramikplatten (9, 10) aufgrund der Elastizität des Klebematerials (11) zu Montagezwecken gegeneinander verschwenkbar sind.

5. Kochmulde nach einem der vorhergehenden Ansprüche, dadurch gekennzeichnet, daß der Muldenrahmen (1) Kochfläche (3) und Kontrollfläche (4) an deren freien Begrenzungskanten umzieht.

6. Kochmulde nach einem der vorhergehenden Ansprüche, dadurch gekennzeichnet, daß die Kontrollfläche (4) an einer seitlichen Begrenzung der Kochfläche (3) angeordnet ist.

## Claims

1. Cooker top with a horizontal cooking surface preferably having several cooking places and with a narrow control surface, which is arranged at angle to the cooking surface and along at least one of the boundary sides thereof and which has operating and/or indicating organs for the cooking places, as well as with a top frame supporting the said surfaces as well as heating elements, operating and indicating organs and the like, characterised thereby that the control surface (4) is arranged elevated in height and facing the cooking surface (3) and the abutment locations of the two surfaces (3, 4) are directly and tightly connected and the control surface (4) thus directly adjoins the cooking surface gaplessly in alignment, that cooking surface (3, 4) and control surface (4) possess the same surface structure and that cooking surface (3) and control surface (4) consist of glass ceramic material.

2. Cooker top according to claim 1, characterised thereby that cooking surface (3) and control surface (4) consist integrally of a glass ceramic plate (14) which is bent in the boundary region of cooking surface and control surface.

3. Cooker top according to claim 1, characterised thereby that cooking surface (3) and control surface (4) consist of separate glass ceramic plates (9, 10), the mutually adjoining edges of which are connected together by a preferably permanently resilient adhesive material (11).

4. Cooker top according to claim 3, characterised thereby that the two glass ceramic plates (9, 10) are pivotable relative to one another by virtue of the elasticity of the adhesive material (11) for mounting purposes.

5. Cooker top according to one of the preceding claims, characterised thereby that the top frame (1) surrounds cooking surface (3) and control surface (4) at the free boundary edges thereof.

6. Cooker top according to one of the preceding claims, characterised thereby that the control surface (4) is arranged at a lateral boundary of the cooking surface (3).

## Revendications

1. Table de cuisson comportant un plan de cuisson horizontal qui est pourvu de préférence de plusieurs emplacements de cuisson, un bandeau de commandes (4) étroit qui contient des organes de commande et/ou d'affichage pour les emplacements de cuisson, forme un angle avec le plan de cuisson et est disposé le long d'au moins un des côtés dudit plan de cuisson, ainsi qu'un cadre qui supporte lesdits plan de cuisson et bandeau de commandes, des éléments chauffants, des organes de commande et d'affichage et autres, caractérisée par le fait que le bandeau de commandes (4) est relevé et est tourné vers le plan de cuisson (4), par le fait que les bords de jonction des deux surfaces (3, 4) sont directement et étroitement liés, par le fait que le bandeau de commandes (4) se raccorde ainsi directement, sans joint et sans gradin, au plan de cuisson, par le fait que le plan de cuisson (3) et le bandeau de commandes (4) ont la même structure de surface et par le fait que le plan de cuisson (3) et le bandeau de commandes (4) sont en vitrocéramique.

2. Table de cuisson selon la revendication 1, caractérisée par le fait que le plan de cuisson (3) et le bandeau de commandes (4) sont réalisés d'une pièce à partir d'une plaque (14) de vitrocéramique qui est pliée dans la région de la jonction entre le plan de cuisson et le bandeau de commandes.

3. Table de cuisson selon la revendication 1, caractérisée par le fait que le plan de cuisson (3) et le bandeau de commandes (4) sont formés de plaques (9, 10) séparées de vitrocéramique dont les bords contigus sont liés l'un à l'autre à l'aide d'une masse adhésive, de préférence dotée d'une élasticité permanente.

4. Table de cuisson selon la revendication 3, caractérisée par le fait que les deux plaques (9, 10) de vitrocéramique, grâce à l'élasticité de la masse adhésive (11), peuvent pivoter l'une par rapport à l'autre à des fins de montage.

5. Table de cuisson selon une des revendications précédentes, caractérisée par le fait que le cadre (1) de table de cuisson entoure le plan de cuisson (3) et le bandeau de commandes (4) au niveau de leurs bords périphériques libres.

6. Table de cuisson selon la revendication 1, caractérisée par le fait que le bandeau de commandes (4) est disposé sur un bord latéral du plan de cuisson (3).
